# FASCICULE DE BREVET EUROPEEN

(11) **EP 4 039 158 B1**
(45) Date de publication et mention de la délivrance du brevet: **02.08.2023**
(21) Numéro de dépôt: 22155064.3
(22) Date de dépôt: 03.02.2022
(51) Int. Cl.: A47L 9/32, A47L 9/10, A47L 9/00, A47L 9/16

(54) **ENSEMBLE D'ASPIRATION COMPRENANT UN DISPOSITIF DE SÉPARATION ET DE COLLECTE DE DÉCHETS ÉQUIPÉ D ORGANES DE VERROUILLAGE**
ANSAUGEINHEIT MIT EINER VORRICHTUNG ZUM TRENNEN UND SAMMELN VON ABFÄLLEN, DIE MIT VERRIEGELUNGSORGANEN VERSEHEN IST
SUCTION ASSEMBLY COMPRISING A DEVICE FOR SEPARATING AND COLLECTING WASTE PROVIDED WITH LOCKING MEMBERS

(30) Priorité: 05.02.2021 FR 2101094
(43) Date de publication de la demande: 10.08.2022
(73) Titulaire: SEB S.A., 69130 Ecully (FR)
(72) Inventeur: COLLET, Romain, 69134 Ecully Cedex (FR); DAVID, Fabien, 69134 Ecully Cedex (FR)
(74) Mandataire: Germain Maureau

(56) Documents cités:
- EP-A1- 3 323 335
- EP-A1- 3 409 171
- GB-A- 2 386 056
- US-A1- 2004 205 928

## Description

### Domaine technique

La présente invention se rapporte plus particulièrement aux aspirateurs domestiques de type traineaux permettant d'aspirer des poussières et des déchets de faible granulométrie présents sur une surface à nettoyer, qui peut par exemple être du carrelage, du parquet, du stratifié, de la moquette ou un tapis.

Dans la présente description, par aspirateur ou ensemble d'aspiration de type traineau, il est fait référence à un aspirateur ou ensemble d'aspiration pouvant se déplacer en roulant sur le sol par exemple à l'aide de roues ou roulettes lorsque l'aspirateur est en situation d'usage. Dans un aspirateur traineau, un suceur d'aspiration est connecté à l'ensemble d'aspiration via un tube d'aspiration comprenant une partie rigide et une partie flexible. Lors d'une opération de nettoyage, l'utilisateur d'un aspirateur traineau tient le suceur d'aspiration via une poignée ménagée sur la partie rigide du tube d'aspiration ou solidaire du tube d'aspiration. Un aspirateur traineau est généralement tiré par l'utilisateur via la poignée et la partie flexible du tube d'aspiration, ce mode de déplacement est à l'origine de l'appellation « aspirateur traineau ». L'appellation aspirateur traineau ou ensemble d'aspiration traineau couvre aussi des aspirateurs à roues ou roulettes motorisés et capables de suivre les déplacements du suceur d'aspiration, de la poignée ou de l'utilisateur.

### Etat de la technique

Le document EP3409171 divulgue un ensemble d'aspiration comprenant un boitier d'aspirateur ; un embout d'aspiration par lequel de l'air extérieur peut être aspiré par l'ensemble d'aspiration ; au moins un orifice d'échappement par lequel de l'air nettoyé par l'ensemble d'aspiration peut sortir de l'ensemble d'aspiration ; un circuit aéraulique qui s'étend entre l'embout d'aspiration et l'au moins un orifice d'échappement ; une unité d'aspiration disposée sur le circuit aéraulique, l'unité d'aspiration comprenant un moteur électrique et un ventilateur couplé au moteur électrique pour générer un flux d'air dans le circuit aéraulique depuis l'embout d'aspiration jusqu'à l'au moins un orifice d'échappement ; et un dispositif de séparation et de collecte de déchets qui est disposé sur le circuit aéraulique en amont de l'unité d'aspiration et qui est traversé par le flux d'air généré par le ventilateur lorsque l'ensemble d'aspiration est en fonctionnement, le dispositif de séparation et de collecte de déchets étant monté amovible par rapport au boitier d'aspirateur.

Le dispositif de séparation et de collecte de déchets comprend notamment un bol de collecte de déchets comprenant un récipient de collecte de déchets ; une poignée de préhension montée articulée sur le bol de collecte de déchets entre une position de verrouillage et une position de déverrouillage ; et deux organes de verrouillage portés par la poignée de préhension. Le dispositif de séparation et de collecte de déchets est plus particulièrement configuré de telle sorte que, lorsque la poignée de préhension occupe la position de verrouillage, les deux organes de verrouillage coopèrent avec des éléments de verrouillage complémentaires prévus sur le boitier d'aspirateur de manière à verrouiller le dispositif de séparation et de collecte de déchets sur le boitier d'aspirateur, et de telle sorte que, lorsque la poignée de préhension occupe la position de déverrouillage, les deux organes de verrouillage libèrent les éléments de verrouillage de manière à autoriser un retrait du dispositif de séparation et de collecte de déchets hors du boitier d'aspirateur.

La poignée de préhension décrite dans le document EP3409171 est montée articulée sur le bol de collecte de déchets par l'intermédiaire de deux liaisons pivots, et forme ainsi une anse de préhension.

Une telle configuration de la poignée de préhension ne permet pas de vidanger les déchets contenus dans le récipient de collecte de déchets avec une seule main. En effet, la vidange des déchets nécessite d'incliner le récipient de collecte de déchets pour que son ouverture de vidange des déchets soit orientée vers le bas. Dans une configuration de poignée avec une anse articulée la main tenant la poignée ne peut pas servir à incliner le récipient de collecte de déchets car la zone de préhension d'une anse n'offre pas une position ergonomique pour permettre à la main de pouvoir incliner le récipient de collecte de déchets pour que son ouverture de vidange des déchets soit orientée vers le bas. En effet, en essayant d'appliquer un couple rotatif sur la anse, la main à tendance à tourner autour de la zone de préhension cylindrique dû au poids du récipient de collecte de déchet et à la force de bras de levier qu'il est nécessaire d'imposer. Par ailleurs, dans une configuration de poignée avec une anse articulée comme dans le document EP3409171 la hanse se trouve face à l'ouverture de vidange des déchets, il est donc nécessaire de la replier en arrière pour dégager la anse de l'ouverture de vidange des déchets. Par conséquent, dans une configuration de poignée avec une anse articulée, il est nécessaire d'utiliser une deuxième main pour relever l'arrière du récipient de collecte de déchets pour vidanger son contenu par exemple dans une poubelle. Une poignée centrale ayant une surface de préhension qui s'étend dans un plan médian du récipient de collecte de déchets offre l'avantage de pouvoir saisir et vidanger un récipient de collecte de déchets avec une seule main. Cependant, il n'est pas connu de poignée centrale permettant de verrouiller efficacement un dispositif de séparation et de collecte de déchets sur le boitier d'aspirateur.

### Résumé de l'invention

La présente invention vise à remédier à ces inconvénients.

Le problème technique à la base de l'invention consiste notamment à fournir un ensemble d'aspiration permettant d'assurer un verrouillage efficace d'un bol de collecte de déchets sur un boitier d'aspirateur de l'ensemble d'aspiration et d'assurer une prise en main aisée, ferme et stable du bol de collecte de déchets, tout en préservant une accessibilité satisfaisante au bol de collecte de déchets.

A cet effet, l'invention a pour objet un ensemble d'aspiration, par exemple de type traineau, comprenant :
- un boitier d'aspirateur,
- un embout d'aspiration par lequel de l'air extérieur peut être aspiré par l'ensemble d'aspiration,
- au moins un orifice d'échappement par lequel de l'air nettoyé par l'ensemble d'aspiration peut sortir de l'ensemble d'aspiration,
- un circuit aéraulique qui s'étend entre l'embout d'aspiration et l'au moins un orifice d'échappement,
- une unité d'aspiration disposée sur le circuit aéraulique, l'unité d'aspiration comprenant un moteur électrique et un ventilateur couplé au moteur électrique pour générer un flux d'air dans le circuit aéraulique depuis l'embout d'aspiration jusqu'à l'au moins un orifice d'échappement, et
- un dispositif de séparation et de collecte de déchets qui est disposé sur le circuit aéraulique en amont de l'unité d'aspiration et qui est traversé par le flux d'air généré par le ventilateur lorsque l'ensemble d'aspiration est en fonctionnement, le dispositif de séparation et de collecte de déchets étant monté amovible par rapport au boitier d'aspirateur, le dispositif de séparation et de collecte de déchets comprenant :
- un bol de collecte de déchets comprenant un récipient de collecte de déchets,
- des moyens de séparation de déchets disposés au moins en partie dans le récipient de collecte de déchets,
- une poignée de préhension pour retirer le dispositif de séparation et de collecte de déchets du boitier d'aspirateur, la poignée de préhension étant montée mobile par rapport au bol de collecte de déchets entre une première position de poignée et une deuxième position de poignée, et
- deux organes de verrouillage montés mobiles entre une position de verrouillage dans laquelle les organes de verrouillage sont configurés pour coopérer avec le boitier d'aspirateur de manière à verrouiller le dispositif de séparation et de collecte de déchets sur le boitier d'aspirateur, et une position de déverrouillage dans laquelle les organes de verrouillage sont configurés pour libérer le boitier d'aspirateur de manière à autoriser un retrait du dispositif de séparation et de collecte de déchets du boitier d'aspirateur, la poignée de préhension étant configurée pour provoquer un déplacement des organes de verrouillage entre la position de verrouillage et la position de déverrouillage lorsque la poignée de préhension est déplacée entre la première position de poignée et la deuxième position de poignée.

La poignée de préhension est de forme allongée et comporte une partie de préhension qui est configurée pour être manipulée par un utilisateur et qui s'étend sensiblement dans un plan longitudinal médian du bol de collecte de déchets, les organes de verrouillage étant disposés de part et d'autre de la partie de préhension, et la poignée de préhension est montée articulée sur le bol de collecte de déchets par l'intermédiaire d'une liaison pivot qui définit un axe de pivotement au voisinage d'une seule des extrémités de la poignée de préhension.

De façon avantageuse, la partie de préhension est configurée pour s'étendre dans le plan longitudinal médian du bol de collecte de déchets quelle que soit la position occupée par la poignée de préhension entre les première et deuxième positions de poignée.

Une telle disposition centrale de la poignée de préhension, combinée à une articulation de la poignée de préhension au niveau d'une seule des extrémités de la poignée de préhension, assure une prise en main aisée, ferme et stable du bol de collecte de déchets lors de son retrait hors du boitier d'aspirateur et facilite ainsi grandement la vidange des déchets contenus dans le récipient de collecte de déchets. Elle permet en outre avec une seule main de saisir la poignée de préhension, de déverrouiller les organes de verrouillage, de retirer le bol de collecte de déchets et d'incliner le bol de collecte de déchets pour procéder à sa vidange.

De plus, la disposition des organes de verrouillage de part et d'autre de la partie de préhension assure également un verrouillage efficace du bol de collecte de déchets sur le boitier d'aspirateur lorsque les organes de verrouillage occupent la position de verrouillage.

L'ensemble d'aspiration peut en outre présenter une ou plusieurs des caractéristiques suivantes, prises seules ou en combinaison.

Selon un mode de réalisation de l'invention, l'axe de pivotement est adjacent à une seule des extrémités de la poignée de préhension, et est par exemple situé au niveau d'une seule des extrémités de la poignée de préhension.

Selon un mode de réalisation de l'invention, la poignée de préhension comporte une extrémité libre.

Selon un mode de réalisation de l'invention, le dispositif de séparation et de collecte de déchets est configuré de telle sorte que les organes de verrouillage occupent la position de verrouillage lorsque la poignée de préhension occupe la première position de poignée, et que les organes de verrouillage occupent la position de déverrouillage lorsque la poignée de préhension occupe la deuxième position de poignée.

Selon un mode de réalisation de l'invention, le boitier d'aspirateur comprend un logement de réception dans lequel est monté amovible le bol de collecte de déchets.

Selon un mode de réalisation de l'invention, lorsque les deux organes de verrouillage occupent la position de verrouillage, les deux organes de verrouillage sont configurés pour coopérer respectivement avec deux éléments de verrouillage prévus sur le boitier d'aspirateur et disposés de part et d'autre du récipient de collecte de déchets. Une telle configuration des éléments de verrouillage permet d'accroitre encore l'efficacité du verrouillage du dispositif de séparation et de collecte de déchets sur le boitier d'aspirateur.

Selon un mode de réalisation de l'invention, chaque élément de verrouillage comporte une surface de butée contre laquelle l'organe de verrouillage respectif est configuré pour venir en butée lorsque les organes de verrouillage occupent la position de verrouillage. Une telle configuration des éléments de verrouillage permet d'assurer un verrouillage du dispositif de séparation et de collecte de déchets sur le boitier d'aspirateur à l'aide d'éléments de verrouillage et d'organes de verrouillage simples, et donc d'obtenir un verrouillage fiable du dispositif de séparation et de collecte de déchets sur le boitier d'aspirateur.

Selon un mode de réalisation de l'invention, la poignée de préhension est reliée mécaniquement aux organes de verrouillage.

Selon un mode de réalisation de l'invention, la poignée de préhension comporte une partie d'articulation qui forme en partie la liaison pivot et qui est montée articulée sur le bol de collecte de déchets autour de l'axe de pivotement.

Selon un mode de réalisation de l'invention, la poignée de préhension est située du côté d'une face avant du boitier d'aspirateur.

Selon un mode de réalisation de l'invention, l'axe de pivotement de la poignée de préhension s'étend sensiblement perpendiculairement à un axe central du récipient de collecte de déchets.

Selon un mode de réalisation de l'invention, la partie de préhension, la partie d'articulation et les deux organes de verrouillage forment un ensemble ayant une forme générale de fourchette à deux dents.

Selon un mode de réalisation de l'invention, la partie de préhension, la partie d'articulation et les deux organes de verrouillage sont solidaires les uns des autres, et avantageusement monobloc, c'est-à-dire réalisés en une seule pièce.

Selon un mode de réalisation de l'invention, la partie de préhension est venue de matière avec la partie d'articulation, par exemple par injection plastique.

Selon un mode de réalisation de l'invention, la partie d'articulation est allongée et s'étend selon un axe d'extension qui est sensiblement confondu avec l'axe de pivotement.

Selon un mode de réalisation de l'invention, la partie d'articulation est formée par un arbre d'articulation. De façon avantageuse, l'arbre d'articulation s'étend perpendiculairement à la partie de préhension et de part et d'autre de la partie de préhension. Une telle configuration de la partie d'articulation assure un guidage optimal de la poignée de préhension entre les première et deuxième positions de poignée, et confère également une stabilité accrue au dispositif de séparation et de collecte lorsque les organes de verrouillage occupent la position de déverrouillage.

Selon un mode de réalisation de l'invention, la partie d'articulation comporte deux portées de pivot. Chaque portée de pivot est disposée sur l'arbre d'articulation ou sur la partie d'articulation entre la partie d'articulation et un bras de verrouillage respectif.

Selon un mode de réalisation de l'invention, la partie de préhension est fixée à une portion centrale de la partie d'articulation.

Selon un mode de réalisation de l'invention, la partie de préhension s'étend sensiblement perpendiculairement à l'axe de pivotement de la poignée de préhension.

Selon un mode de réalisation de l'invention, les organes de verrouillage comportent deux bras de verrouillage s'étendant respectivement de part et d'autre de la partie d'articulation. Une telle configuration des organes de verrouillage permet d'éloigner l'une de l'autre les deux zones de verrouillage du bol de collecte de déchets sur le boitier d'aspirateur, et donc d'accroitre encore l'efficacité et la fiabilité du verrouillage du dispositif de séparation et de collecte de déchets sur le boitier d'aspirateur.

Selon un mode de réalisation de l'invention, les deux bras de verrouillage s'étendent vers l'intérieur de l'ensemble d'aspiration.

Selon un mode de réalisation de l'invention, les bras de verrouillage s'étendent respectivement depuis deux extrémités opposées de la partie d'articulation.

Selon un mode de réalisation de l'invention, chaque bras de verrouillage s'étend dans le prolongement de l'extrémité respective de la partie d'articulation.

Selon un mode de réalisation de l'invention, les bras de verrouillage s'étendent transversalement à la partie de préhension. Une telle configuration des bras de verrouillage permet d'accroitre encore l'efficacité et la fiabilité du verrouillage du dispositif de séparation et de collecte de déchets sur le boitier d'aspirateur.

Selon un mode de réalisation de l'invention, les bras de verrouillage sont courbés et s'étendent autour du récipient de collecte de déchets. Une telle configuration des bras de verrouillage permet à ces derniers de suivre le contour du récipient de collecte de déchets, et ainsi de ne pas trop impacter les volumes internes de l'ensemble d'aspiration ou le volume interne du récipient de collecte de déchets.

Selon un mode de réalisation de l'invention, les bras de verrouillage s'étendent autour d'une portion d'une paroi latérale du récipient de collecte de déchets.

Selon un mode de réalisation de l'invention, les organes de verrouillage comportent en outre deux doigts d'accrochage s'étendant chacun depuis un bras de verrouillage respectif.

Selon un mode de réalisation de l'invention, le bras de verrouillage et le doigt d'accrochage de chaque organe de verrouillage sont solidaires l'un de l'autre, et avantageusement monobloc, c'est-à-dire réalisés en une seule pièce.

Selon un mode de réalisation de l'invention, la partie de préhension, la partie d'articulation, les bras de verrouillage et les doigt d'accrochage sont solidaires les uns des autres, et avantageusement réalisés en une seule pièce. En d'autres termes, la partie de préhension, la partie d'articulation, les bras de verrouillage et les doigt d'accrochage ne sont pas mobiles les uns par rapport aux autres. Une telle configuration de la poignée de préhension et des organes de verrouillage permet de simplifier la fabrication et l'assemblage de l'ensemble d'aspiration, et donc de réduire les coûts de fabrication de ce dernier.

Selon un mode de réalisation de l'invention, la partie de préhension, la partie d'articulation, les bras de verrouillage et les doigt d'accrochage sont venus d'une seule pièce par injection plastique. Une telle configuration de la poignée de préhension et des organes de verrouillage permet de réduire encore les coûts de fabrication de l'ensemble d'aspiration.

Selon un mode de réalisation de l'invention, lorsque les organes de verrouillage occupent la position de verrouillage, chaque doigt d'accrochage est configuré pour venir en butée contre la surface de butée prévue sur l'élément de verrouillage respectif de manière à empêcher un retrait du bol de collecte de déchets.

Selon un mode de réalisation de l'invention, les deux bras de verrouillage s'étendent dans un même plan d'extension.

Selon un mode de réalisation de l'invention, les doigts d'accrochage s'étendent à l'opposé de la partie de préhension. Un tel positionnement des doigts d'accrochage permet d'éloigner, de la poignée de préhension, les deux zones de verrouillage du bol de collecte de déchets sur le boitier d'aspirateur, et donc d'accroitre encore l'efficacité du verrouillage du dispositif de séparation et de collecte de déchets sur le boitier d'aspirateur.

Selon un mode de réalisation de l'invention, chaque doigt d'accrochage s'étend depuis une extrémité libre du bras de verrouillage respectif.

Selon un mode de réalisation de l'invention, chaque doigt d'accrochage s'étend sensiblement perpendiculairement au bras de verrouillage respectif.

Selon un mode de réalisation de l'invention, les doigts d'accrochage sont disposés de part et d'autre du récipient de collecte de déchets. Un tel positionnement des doigts d'accrochage permet d'accroitre encore l'efficacité du verrouillage du dispositif de séparation et de collecte de déchets sur le boitier d'aspirateur.

Selon un mode de réalisation de l'invention, le dispositif de séparation et de collecte de déchets comprend des moyens d'indexation prévus sur la poignée de préhension et configurés pour coopérer avec des moyens d'indexation complémentaires prévus sur le bol de collecte de déchets de manière à maintenir la poignée de préhension dans la première position de poignée et/ou dans la deuxième position de poignée.

Selon un mode de réalisation de l'invention, les moyens d'indexation et les moyens d'indexation complémentaires peuvent par exemple comporter respectivement au moins un ergot d'indexation prévu sur la poignée de préhension et au moins un logement d'indexation prévu sur le bol de collecte de déchets et configuré pour recevoir l'au moins un ergot d'indexation.

Selon un mode de réalisation de l'invention, lorsque la poignée de préhension occupe la première position de poignée, la partie de préhension est rétractée dans une cavité de réception prévue sur le bol de collecte de déchets, et, lorsque la poignée de préhension occupe la deuxième position de poignée, la partie de préhension est en saillie par rapport à une surface extérieure de bol qui est prévue sur le bol de collecte de déchets et qui est accessible depuis l'extérieur de l'ensemble d'aspiration.

Selon un mode de réalisation de l'invention, une surface extérieure de poignée, prévue sur la partie de préhension, est affleurante avec la surface extérieure de bol lorsque la poignée de préhension occupe la première position de poignée.

Selon un mode de réalisation de l'invention, le boitier d'aspirateur comprend au moins une surface extérieure de boitier de forme partiellement sphérique, la surface extérieure de bol est de forme partiellement sphérique, et, lorsque l'ensemble d'aspiration est en ordre de fonctionnement, la surface extérieure de bol et la surface extérieure de boitier forment en partie un ensemble de forme globalement sphérique.

Selon un mode de réalisation de l'invention, les deux organes de verrouillage sont disposés de manière symétrique par rapport au plan longitudinal médian du bol de collecte de déchets.

Selon un mode de réalisation de l'invention, le bol de collecte de déchets comporte une paroi externe qui est accessible depuis l'extérieur de l'ensemble d'aspiration, la liaison pivot étant disposée entre le récipient de collecte de déchets et la paroi externe du bol de collecte de déchets. Un tel positionnement des organes de verrouillage permet de limiter les risques de blessure d'un utilisateur lors de l'actionnement de la poignée de préhension en vue du verrouillage et/ou du déverrouillage du dispositif de séparation et de collecte de déchets.

Selon un mode de réalisation de l'invention, la surface extérieure de bol est prévue sur la paroi externe.

Selon un mode de réalisation de l'invention, les organes de verrouillage sont disposés au moins en partie entre le récipient de collecte de déchets et la paroi externe du bol de collecte de déchets. Un tel positionnement des organes de verrouillage permet de limiter encore les risques de blessure d'un utilisateur lors de l'actionnement de la poignée de préhension en vue du verrouillage et/ou du déverrouillage du dispositif de séparation et de collecte de déchets.

Selon un mode de réalisation de l'invention, la paroi externe du bol de collecte de déchets s'étend autour de la paroi latérale du récipient de collecte de déchets et à distance de la paroi latérale du récipient de collecte de déchets. De façon avantageuse, la paroi externe du bol de collecte de déchets s'étend sur uniquement une partie de la périphérie de la paroi latérale du récipient de collecte de déchets.

Selon un mode de réalisation de l'invention, la cavité de réception est formée sur la paroi externe du bol de collecte de déchets.

Selon un mode de réalisation de l'invention, le dispositif de séparation et de collecte de déchets comporte un couvercle de bol qui est monté amovible ou mobile, par exemple monté mobile en rotation, par rapport au bol de collecte de déchets entre une position de fermeture dans laquelle le couvercle de bol ferme au moins partiellement une ouverture de vidange du récipient de collecte de déchets et une position d'ouverture dans laquelle le couvercle de bol libère l'ouverture de vidange du récipient de collecte de déchets. De façon avantageuse, l'ouverture de vidange est située dans une partie supérieure du récipient de collecte de déchets.

Selon un mode de réalisation de l'invention, le couvercle de bol comprend une conduite de liaison aéraulique configurée pour relier fluidiquement le dispositif de séparation et de collecte de déchets à l'unité d'aspiration.

Selon un mode de réalisation de l'invention, le couvercle de bol comprend une surface extérieure de couvercle qui est de forme partiellement sphérique, et, lorsque l'ensemble d'aspiration est en ordre de fonctionnement, la surface extérieure de couvercle est affleurante avec la surface extérieure de bol et la surface extérieure de boitier.

Selon un mode de réalisation de l'invention, le dispositif de séparation et de collecte de déchets est de type cyclonique.

Selon un mode de réalisation de l'invention, les moyens de séparation de déchets comportent une chambre de séparation cyclonique qui est annulaire et qui est délimitée en partie par une paroi latérale du récipient de collecte de déchets qui est globalement tubulaire.

Selon un mode de réalisation de l'invention, les moyens de séparation de déchets comportent en outre une grille qui est globalement tubulaire et qui est disposée dans le récipient de collecte de déchets, la chambre de séparation cyclonique étant délimitée intérieurement au moins en partie par la grille.

Selon un mode de réalisation de l'invention, les moyens de séparation de déchets comportent également un filtre disposé dans le récipient de collecte de déchets, par exemple en aval de la grille.

Selon un mode de réalisation de l'invention, le bol de collecte de déchets comprend une ouverture d'admission d'air configurée pour être reliée fluidiquement à l'embout d'aspiration.

Selon un mode de réalisation de l'invention, l'ouverture d'admission d'air débouche, de préférence tangentiellement, dans la chambre de séparation, et par exemple dans une partie supérieure de la chambre de séparation.

Selon un mode de réalisation de l'invention, le couvercle de bol est configuré pour permettre un retrait de la grille et/ou du filtre hors du récipient de collecte de déchets lorsque le couvercle de bol occupe la position d'ouverture.

Selon un mode de réalisation de l'invention, le dispositif de séparation et de collecte de déchets est retirable du boitier d'aspirateur par un mouvement de translation.

Selon un mode de réalisation de l'invention, le mouvement de translation est dirigé dans une direction sensiblement radiale par rapport au centre de l'ensemble de forme globalement sphérique.

Selon un mode de réalisation de l'invention, le mouvement de translation est dirigé vers l'avant et le haut de l'ensemble d'aspiration.

Selon un mode de réalisation de l'invention, la paroi latérale du récipient de collecte de déchets est cylindrique ou tronconique.

Selon un mode de réalisation de l'invention, l'ensemble d'aspiration comporte des première et deuxième roues principales montées mobiles en rotation par rapport au boitier d'aspirateur, les organes de verrouillage s'étendant en partie entre le récipient de collecte de déchets et les première et deuxième roues principales.

Selon un mode de réalisation de l'invention, les bras de verrouillages s'étendent en partie entre le récipient de collecte de déchets et les première et deuxième roues principales. Une telle configuration des bras de verrouillage permet de ne pas trop impacter les volumes internes de l'ensemble d'aspiration ou le volume interne du récipient de collecte de déchets.

Selon un mode de réalisation de l'invention, les première et deuxième roues principales sont des roues latérales de l'ensemble d'aspiration.

Selon un mode de réalisation de l'invention, les première et deuxième roues principales sont de type omnidirectionnel.

Selon une caractéristique avantageuse de l'invention, les première et deuxième roues principales ont un diamètre extérieur qui est supérieur aux 2/3 de la hauteur du corps principal mesuré depuis une surface horizontale sur laquelle les première et deuxième roues principales sont posées. Ces roues principales de grands diamètres permettent de franchir plus facilement des obstacles de faibles hauteurs, tels que des seuils de portes ou des bordures de tapis.

Selon un mode de réalisation de l'invention, la surface extérieure de boitier, les première et deuxième roues principales, la surface extérieure de bol et la surface extérieure de couvercle forment en partie l'ensemble de forme globalement sphérique.

### Brève description des figures

On comprendra mieux les buts, aspects et avantages de la présente invention, d'après la description donnée ci-après d'un mode particulier de réalisation de l'invention présenté à titre d'exemple non limitatif, en se référant aux dessins annexés dans lesquels :
La figure 1 est une vue trois-quarts avant d'un ensemble d'aspiration selon la présente invention montrant une poignée de préhension dans une première position de poignée ;
La figure 2 est une vue de côté de l'ensemble d'aspiration de la figure 1 ;
La figure 3 est une vue en coupe longitudinale de l'ensemble d'aspiration de la figure 1 ;
La figure 4 est une vue de face de l'ensemble d'aspiration de la figure 1 ;
La figure 5 est une vue en perspective de côté de l'ensemble d'aspiration de la figure 1 montrant la poignée de préhension dans une deuxième position de poignée ;
La figure 6 est une vue partielle en perspective de l'ensemble d'aspiration de la figure 1 ;
La figure 7 est une vue en perspective de côté d'un dispositif de séparation et de collecte de déchets de l'ensemble d'aspiration de la figure 1 ;
La figure 8 est une vue en perspective d'un ensemble formé par la poignée de préhension et deux organes de verrouillage ;
La figure 9 est une vue partielle en coupe longitudinale de l'ensemble d'aspiration de la figure 1 montrant la poignée de préhension dans la première position de poignée ;
La figure 10 est une vue partielle de côté, à l'échelle agrandie, de l'ensemble d'aspiration de la figure 1 montrant la poignée de préhension dans la première position de poignée ;
La figure 11 est une vue partielle en perspective de l'ensemble d'aspiration de la figure 1 montrant la poignée de préhension dans la deuxième position de poignée.

### Description détaillée

Seuls les éléments nécessaires à la compréhension de l'invention sont représentés. Pour faciliter la lecture des dessins, les mêmes éléments portent les mêmes références d'une figure à l'autre.

On notera que dans ce document, les termes "horizontal", "vertical", "inférieur", "supérieur", "hauteur", "haut", "dessus" employés pour décrire l'ensemble d'aspiration ou le corps principal font références à l'ensemble d'aspiration en situation d'usage lorsqu'il repose par ses roues sur un sol à nettoyer qui est plat et horizontal.

Les figures 1 à 11 représentent un ensemble d'aspiration 1 de type traineau.

L'ensemble d'aspiration 1 comprend un corps principal 2 comportant notamment :
- un boitier d'aspirateur 3 comprenant une surface extérieure de boitier 4, par exemple de forme partiellement sphérique,
- un embout d'aspiration 5 par lequel de l'air extérieur peut être aspiré par l'ensemble d'aspiration 1, et
- un orifice d'échappement 6 par lequel de l'air nettoyé par l'ensemble d'aspiration 1 peut sortir de l'ensemble d'aspiration 1.

L'embout d'aspiration 5 est avantageusement arrangé à une extrémité du corps principal 2 qui correspond à l'avant du corps principal 2.

Le corps principal 2 comprend en outre un circuit aéraulique 7 qui s'étend entre l'embout d'aspiration 5 et l'orifice d'échappement 6, et un dispositif de séparation et de collecte de déchets 8 et une unité d'aspiration 9 qui sont disposés sur le circuit aéraulique 7.

L'unité d'aspiration 9 comprend un moteur électrique et un ventilateur couplé au moteur électrique pour générer un flux d'air dans le circuit aéraulique 7 depuis l'embout d'aspiration 5 jusqu'à l'orifice d'échappement 6.

Le dispositif de séparation et de collecte de déchets 8 est disposé sur le circuit aéraulique 7 en amont de l'unité d'aspiration 9 et est traversé par le flux d'air généré par le ventilateur lorsque l'ensemble d'aspiration 1 est en fonctionnement.

Le dispositif de séparation et de collecte de déchets 8 comprend un bol de collecte de déchets 10 comprenant un récipient de collecte de déchets 11. Le récipient de collecte de déchets 11 comprend une paroi latérale 12 de forme globalement tubulaire, et par exemple globalement cylindrique ou tronconique, une ouverture d'admission d'air 13 prévue sur la paroi latérale 12 et configurée pour être reliée fluidiquement à l'embout d'aspiration 5, et une ouverture de vidange 14 située dans une partie supérieure du récipient de collecte de déchets 11.

Le bol de collecte de déchets 10 comprend en outre une paroi externe 15 qui est accessible depuis l'extérieur de l'ensemble d'aspiration 1. La paroi externe 15 comprend une surface extérieure de bol 150 qui est par exemple de forme partiellement sphérique.

Selon le mode de réalisation représenté sur les figures, la paroi externe 15 du bol de collecte de déchets 10 s'étend autour de la paroi latérale 12 du récipient de collecte de déchets 11 et à distance de la paroi latérale 12. De façon avantageuse, la paroi externe 15 du bol de collecte de déchets 10 s'étend sur uniquement une partie de la périphérie de la paroi latérale 12 du récipient de collecte de déchets 11.

Le dispositif de séparation et de collecte de déchets 8 comprend également un couvercle de bol 16 qui est monté mobile, et par exemple monté mobile en rotation, par rapport au bol de collecte de déchets 10 entre une position d'ouverture dans laquelle le couvercle de bol 16 libère l'ouverture de vidange 14 du récipient de collecte de déchets 11 et une position de fermeture dans laquelle le couvercle de bol 16 ferme au moins partiellement l'ouverture de vidange 14 du récipient de collecte de déchets 11.

Le couvercle de bol 16 comprend une surface extérieure de couvercle 160 qui est par exemple de forme partiellement sphérique et qui est avantageusement affleurante avec la surface extérieure de bol 150 et la surface extérieure de boitier 4. De façon avantageuse, lorsque l'ensemble d'aspiration 1 est en ordre de fonctionnement, la surface extérieure de bol 150, la surface extérieure de boitier 4 et la surface extérieure de couvercle 160 forme en partie un ensemble de forme globalement sphérique.

Dans le mode de réalisation des figures 1 à 11, le dispositif de séparation et de collecte de déchets 8 est de type cyclonique. Le dispositif de séparation et de collecte de déchets 8 comporte avantageusement une grille 17 qui est globalement tubulaire et qui est disposée dans le récipient de collecte de déchets 11 coaxialement à un axe central A11 du récipient de collecte de déchets 11, et une chambre de séparation cyclonique 18 qui est annulaire et qui est formée autour de la grille 17. La chambre de séparation cyclonique 18 est avantageusement délimitée extérieurement par la paroi latérale 12 du récipient de collecte de déchets 11 et intérieurement par la grille 17. De façon avantageuse, l'ouverture d'admission d'air 13 débouche, de préférence tangentiellement, dans une partie supérieure de la chambre de séparation cyclonique 18, et le couvercle de bol 16 comprend une conduite de liaison aéraulique 19 configurée pour relier fluidiquement le dispositif de séparation et de collecte de déchets 8 à l'unité d'aspiration 9.

A l'intérieur de la grille 17 peut être disposé un filtre (non représenté) de forme tubulaire ou tronconique. Ce filtre, en aval de la chambre de séparation cyclonique 18, peut être séparé de la grille 17 pour être nettoyé et est avantageusement souple pour un meilleur dépoussiérage.

De façon avantageuse, le couvercle de bol 16 est configuré pour permettre un retrait de la grille 17 et/ou du filtre hors du récipient de collecte de déchets 11 via l'ouverture de vidange 14 lorsque le couvercle de bol 16 occupe la position d'ouverture.

Le dispositif de séparation et de collecte de déchets 8 est monté amovible dans un logement de réception 21 délimité par le boitier d'aspirateur 3, et ce pour pouvoir évacuer plus facilement les déchets accumulés dans le bol de collecte de déchets 10 et pour nettoyer la grille 17. De façon avantageuse, le dispositif de séparation et de collecte de déchets 8 est retirable du boitier d'aspirateur 3 par un mouvement de translation dirigé dans une direction sensiblement radiale par rapport au centre de l'ensemble de forme globalement sphérique. De préférence, le mouvement de translation est dirigé vers l'avant et le haut de l'ensemble d'aspiration 1.

De manière à pouvoir être retiré plus facilement, le dispositif de séparation et de collecte de déchets 8 comprend une poignée de préhension 22 qui est de forme allongée et qui est avantageusement située du côté d'une face avant du boitier d'aspirateur 3. La poignée de préhension 22 est montée articulée sur le bol de collecte de déchets 10, et plus particulièrement sur le récipient de collecte de déchets 11, par l'intermédiaire d'une liaison pivot 23, qui définit un axe de pivotement A23, au voisinage d'une seule des extrémités de la poignée de préhension 22. Ainsi, la poignée de préhension 22 comporte une extrémité libre. De façon avantageuse, l'axe de pivotement A23 s'étend perpendiculairement à l'axe central A11 du récipient de collecte de déchets 11, et la liaison pivot 23 est disposée entre la paroi latérale 12 du récipient de collecte de déchets 11 et la paroi externe 15 du bol de collecte de déchets 10.

La poignée de préhension 22 comporte une partie de préhension 220 qui est de forme allongée et qui est configurée pour être manipulée par un utilisateur et qui s'étend sensiblement dans un plan longitudinal médian P du bol de collecte de déchets 10. De façon avantageuse, la partie de préhension 220 s'étend sensiblement perpendiculairement à l'axe de pivotement A23 de la poignée de préhension 22.

La poignée de préhension 22 comporte en outre une partie d'articulation 221 qui forme en partie la liaison pivot 23 et qui est montée articulée sur le bol de collecte de déchets 10 autour de l'axe de pivotement A23. La partie de préhension 220 est avantageusement fixée à une portion centrale de la partie d'articulation 221. La partie de préhension 220 peut par exemple venir de matière avec la partie d'articulation 221.

Selon le mode de réalisation représenté sur les figures, la partie d'articulation 221 est allongée et s'étend selon un axe d'extension qui est sensiblement confondu avec l'axe de pivotement A23. De façon avantageuse, la partie d'articulation 221 peut être un arbre d'articulation.

Dans le mode de réalisation des figures 1 à 11, la poignée de préhension 22 est montée mobile entre une première position de poignée dans laquelle la partie de préhension 220 est rétractée dans une cavité de réception 24 prévue sur le bol de collecte de déchets 10 et plus particulièrement sur la paroi externe 15 du bol de collecte de déchets 10, et une deuxième position de poignée dans laquelle la poignée de préhension 22 est en saillie par rapport à la surface extérieure de bol 150. De façon avantageuse, une surface extérieure de poignée 220.1, prévue sur la partie de préhension 220, est affleurante avec la surface extérieure de bol 150 lorsque la poignée de préhension 22 occupe la première position de poignée.

De façon avantageuse, la partie de préhension 220 est configurée pour s'étendre dans le plan longitudinal médian P quelle que soit la position occupée par la poignée de préhension 22 entre les première et deuxième positions de poignée.

Le dispositif de séparation et de collecte de déchets 8 comprend en outre deux organes de verrouillage 25 qui sont disposés de part et d'autre de la partie de préhension 220 et qui sont montés mobiles par rapport au bol de collecte de déchets 10 entre une position de verrouillage dans laquelle les organes de verrouillage 25 sont configurés pour coopérer avec des éléments de verrouillage 26, qui sont prévus sur le boitier d'aspirateur 3 et qui sont disposés de part et d'autre du récipient de collecte de déchets 11, de manière à verrouiller le bol de collecte de déchets 10 sur le boitier d'aspirateur 3, et une position de déverrouillage dans laquelle les organes de verrouillage 25 sont configurés pour libérer les éléments de verrouillage 26 de manière à autoriser un retrait du dispositif de séparation et de collecte de déchets 8 en dehors du boitier d'aspirateur 3.

De façon avantageuse, les organes de verrouillage 25 sont disposés au moins en partie entre la paroi externe 15 du bol de collecte de déchets 10 et la paroi latérale 12 du récipient de collecte de déchets 11, et sont disposés de manière symétrique par rapport au plan longitudinal médian P du bol de collecte de déchets 10.

Dans le mode de réalisation des figures 1 à 11, la poignée de préhension 22 est reliée mécaniquement aux organes de verrouillage 25 et est configurée pour déplacer les organes de verrouillage 25 de la position de verrouillage à la position de déverrouillage lorsque la poignée de préhension 22 est déplacée de la première position de poignée à la deuxième position de poignée, et pour déplacer les organes de verrouillage 25 de la position de déverrouillage à la position de verrouillage lorsque la poignée de préhension 22 est déplacée de la deuxième position de poignée à la première position de poignée.

De façon avantageuse, la partie de préhension 220, la partie d'articulation 221 et les deux organes de verrouillage 25 sont réalisés en une seule pièce, et forment un ensemble ayant une forme générale de fourchette à deux dents.

Selon le mode de réalisation représenté sur les figures, les organes de verrouillage 25 comportent deux bras de verrouillage 250 s'étendant respectivement de part et d'autre de la partie d'articulation 221, et vers l'intérieur de l'ensemble d'aspiration 1. De façon avantageuse, les bras de verrouillage 250 s'étendent respectivement depuis deux extrémités opposées de la partie d'articulation 221, et s'étendent transversalement à la partie de préhension 220. De préférence, les deux bras de verrouillage 250 s'étendent dans un même plan d'extension.

Selon le mode de réalisation représenté sur les figures, les bras de verrouillage 250 sont courbés et s'étendent autour d'une partie de la paroi latérale 12 du récipient de collecte de déchets 11.

Les organes de verrouillage 25 comportent en outre deux doigts d'accrochage 251 s'étendant chacun depuis un bras de verrouillage 250 respectif, et à l'opposé de la partie de préhension 220. Les doigts d'accrochage 251 sont plus particulièrement disposés de part et d'autre du récipient de collecte de déchets 11. De façon avantageuse, chaque doigt d'accrochage 251 s'étend depuis une extrémité libre du bras de verrouillage 250 respectif et sensiblement perpendiculairement au bras de verrouillage 250 respectif.

Selon le mode de réalisation représenté sur les figures, chaque élément de verrouillage 26 comporte une surface de butée 260, et, lorsque les organes de verrouillage 25 occupent la position de verrouillage, chaque doigt d'accrochage 251 est configuré pour venir en butée contre la surface de butée 260 prévue sur l'élément de verrouillage 26 respectif de manière à empêcher un retrait du bol de collecte de déchets 10 en dehors du logement de réception 21 prévu sur le boitier d'aspirateur 3.

Le dispositif de séparation et de collecte de déchets 8 comprend avantageusement des moyens d'indexation prévus sur la poignée de préhension 22 et configurés pour coopérer avec des moyens d'indexation complémentaires prévus sur le bol de collecte de déchets 10 de manière à maintenir la poignée de préhension 22 dans la première position de poignée et/ou dans la deuxième position de poignée.

Selon le mode de réalisation représenté sur les figures, les moyens d'indexation comportent au moins un ergot d'indexation 27 prévu sur la poignée de préhension 22 et les moyens d'indexation complémentaires comportent au moins un logement d'indexation 28 prévu sur le bol de collecte de déchets 10 et configuré pour recevoir l'au moins un ergot d'indexation 27 lorsque la poignée de préhension 22 occupe la deuxième position de poignée.

L'ensemble d'aspiration 1 comprend en outre des première et deuxième roues principales 29, 30 montées mobiles en rotation par rapport au boitier d'aspirateur 3. Les première et deuxième roues principales 29, 30 sont disposées de part et d'autre du corps principal 2. Plus précisément, les première et deuxième roues principales 29, 30 sont des roues latérales par rapport au corps principal 2.

Les première et deuxième roues principales ont un diamètre D extérieur qui est supérieur aux 2/3 de la hauteur H du corps principal 2 mesuré depuis une surface horizontale sur laquelle les première et deuxième roues principales 29, 30 sont posées. Ces roues principales de grands diamètres permettent de franchir plus facilement des obstacles de faibles hauteurs, tels que des seuils de portes ou des bordures de tapis.

De façon avantageuse, les bras de verrouillages 250 s'étendent en partie entre le récipient de collecte de déchets 11 et les première et deuxième roues principales 29, 30.

Dans le mode de réalisation présenté aux figures, les première et deuxième roues principales 29, 30 sont annulaires et tournent respectivement autour d'un premier moyeu de roue fixe 31 et d'un deuxième moyeu de roue fixe 32 qui sont solidaires du boitier d'aspirateur 3 et qui sont disposés de part et d'autre du boitier d'aspirateur 3.

De façon avantageuse, les première et deuxième roues principales 29, 30 forment, avec les premier et deuxième moyeux de roue fixes 31, 32, la surface extérieure de bol 150, la surface extérieure de boitier 4 et la surface extérieure de couvercle 160, l'ensemble de forme globalement sphérique. Cette configuration permet à l'ensemble d'aspiration 1 de plus facilement esquiver des obstacles rencontrés.

Bien entendu, l'invention n'est nullement limitée au mode de réalisation décrit et illustré qui n'a été donné qu'à titre d'exemple. Des modifications restent possibles, notamment du point de vue de la constitution des divers éléments ou par substitution d'équivalents techniques, sans sortir pour autant du domaine de protection de l'invention.

## Revendications

1. Ensemble d'aspiration (1) comprenant :
- un boitier d'aspirateur (3),
- un embout d'aspiration (5) par lequel de l'air extérieur peut être aspiré par l'ensemble d'aspiration (1),
- au moins un orifice d'échappement (6) par lequel de l'air nettoyé par l'ensemble d'aspiration (1) peut sortir de l'ensemble d'aspiration (1),
- un circuit aéraulique (7) qui s'étend entre l'embout d'aspiration (5) et l'au moins un orifice d'échappement (6),
- une unité d'aspiration (9) disposée sur le circuit aéraulique (7), l'unité d'aspiration (9) comprenant un moteur électrique et un ventilateur couplé au moteur électrique pour générer un flux d'air dans le circuit aéraulique (7) depuis l'embout d'aspiration (5) jusqu'à l'au moins un orifice d'échappement (6), et
- un dispositif de séparation et de collecte de déchets (8) qui est disposé sur le circuit aéraulique (7) en amont de l'unité d'aspiration (9) et qui est traversé par le flux d'air généré par le ventilateur lorsque l'ensemble d'aspiration (1) est en fonctionnement, le dispositif de séparation et de collecte de déchets (8) étant monté amovible par rapport au boitier d'aspirateur (3), le dispositif de séparation et de collecte de déchets (8) comprenant :
- un bol de collecte de déchets (10) comprenant un récipient de collecte de déchets (11),
- des moyens de séparation de déchets disposés au moins en partie dans le récipient de collecte de déchets (11),
- une poignée de préhension (22) pour retirer le dispositif de séparation et de collecte de déchets (8) du boitier d'aspirateur (3), la poignée de préhension (22) étant montée mobile par rapport au bol de collecte de déchets (10) entre une première position de poignée et une deuxième position de poignée, et
- deux organes de verrouillage (25) montés mobiles entre une position de verrouillage dans laquelle les organes de verrouillage (25) sont configurés pour coopérer avec le boitier d'aspirateur (3) de manière à verrouiller le dispositif de séparation et de collecte de déchets (8) sur le boitier d'aspirateur (3), et une position de déverrouillage dans laquelle les organes de verrouillage (25) sont configurés pour libérer le boitier d'aspirateur (3) de manière à autoriser un retrait du dispositif de séparation et de collecte de déchets (8) du boitier d'aspirateur (3), la poignée de préhension (22) étant configurée pour provoquer un déplacement des organes de verrouillage (25) entre la position de verrouillage et la position de déverrouillage lorsque la poignée de préhension (22) est déplacée entre la première position de poignée et la deuxième position de poignée, où la poignée de préhension (22) est montée articulée sur le bol de collecte de déchets (10) par l'intermédiaire d'une liaison pivot (23) qui définit un axe de pivotement (A23) au voisinage d'une seule des extrémités de la poignée de préhension (22), **caractérisé en ce que** la poignée de préhension (22) est de forme allongée et comporte une partie de préhension (220) qui est configurée pour être manipulée par un utilisateur et qui s'étend sensiblement dans un plan longitudinal médian (P) du bol de collecte de déchets (10), les organes de verrouillage (25) étant disposés de part et d'autre de la partie de préhension (220).

2. Ensemble d'aspiration (1) selon la revendication précédente, **caractérisé en ce que** la poignée de préhension (22) est reliée mécaniquement aux organes de verrouillage (25).

3. Ensemble d'aspiration (1) selon la revendication précédente, **caractérisé en ce que** la poignée de préhension (22) comporte une partie d'articulation (221) qui forme en partie la liaison pivot (23) et qui est montée articulée sur le bol de collecte de déchets (10) autour de l'axe de pivotement (A23).

4. Ensemble d'aspiration (1) selon la revendication précédente, **caractérisé en ce que** la partie de préhension (220) s'étend sensiblement perpendiculairement à l'axe de pivotement (A23) de la poignée de préhension (22).

5. Ensemble d'aspiration (1) selon la revendication précédente, **caractérisé en ce que** les organes de verrouillage (25) comportent deux bras de verrouillage (250) s'étendant respectivement de part et d'autre de la partie d'articulation (221).

6. Ensemble d'aspiration (1) selon la revendication précédente, **caractérisé en ce que** les bras de verrouillage (250) s'étendent transversalement à la partie de préhension (220).

7. Ensemble d'aspiration (1) selon la revendication 5 ou 6, **caractérisé en ce que** les bras de verrouillage (250) sont courbés et s'étendent autour du récipient de collecte de déchets (11).

8. Ensemble d'aspiration (1) selon l'une quelconque des revendications 5 à 7, **caractérisé en ce que** les organes de verrouillage (25) comportent en outre deux doigts d'accrochage (251) s'étendant chacun depuis un bras de verrouillage (250) respectif.

9. Ensemble d'aspiration (1) selon la revendication précédente, **caractérisé en ce que** les doigts d'accrochage (251) s'étendent à l'opposé de la partie de préhension (220).

10. Ensemble d'aspiration (1) selon la revendication 8 ou 9, **caractérisé en ce que** chaque doigt d'accrochage (251) s'étend depuis une extrémité libre du bras de verrouillage (250) respectif.

11. Ensemble d'aspiration (1) selon l'une quelconque des revendications précédentes, **caractérisé en ce que** le dispositif de séparation et de collecte de déchets (8) comprend des moyens d'indexation prévus sur la poignée de préhension (22) et configurés pour coopérer avec des moyens d'indexation complémentaires prévus sur le bol de collecte de déchets (10) de manière à maintenir la poignée de préhension (22) dans la première position de poignée et/ou dans la deuxième position de poignée.

12. Ensemble d'aspiration (1) selon l'une quelconque des revendications précédentes, **caractérisé en ce que**, lorsque la poignée de préhension (22) occupe la première position de poignée, la partie de préhension (220) est rétractée dans une cavité de réception (24) prévue sur le bol de collecte de déchets (10), et **en ce que**, lorsque la poignée de préhension (22) occupe la deuxième position de poignée, la partie de préhension (220) est en saillie par rapport à une surface extérieure de bol (150) qui est prévue sur le bol de collecte de déchets (10) et qui est accessible depuis l'extérieur de l'ensemble d'aspiration (1).

13. Ensemble d'aspiration (1) selon l'une quelconque des revendications précédentes, **caractérisé en ce que** le bol de collecte de déchets (10) comporte une paroi externe (15) qui est accessible depuis l'extérieur de l'ensemble d'aspiration (1), la liaison pivot (23) étant disposée entre le récipient de collecte de déchets (11) et la paroi externe (15) du bol de collecte de déchets (10).

14. Ensemble d'aspiration (1) selon l'une quelconque des revendications précédentes, **caractérisé en ce que** le dispositif de séparation et de collecte de déchets (8) est de type cyclonique.

15. Ensemble d'aspiration (1) selon l'une quelconque des revendications précédentes, **caractérisé en ce que** l'ensemble d'aspiration (1) comporte des première et deuxième roues principales (29, 30) montées mobiles en rotation par rapport au boitier d'aspirateur (3), les organes de verrouillage (25) s'étendant en partie entre le récipient de collecte de déchets (11) et les première et deuxième roues principales (29, 30).

## Patentansprüche

1. Sauganordnung (1), Folgendes umfassend:
- ein Staubsaugergehäuse (3),
- eine Saugdüse (5), durch die Außenluft durch die Sauganordnung (1) angesaugt werden kann,
- mindestens eine Ablassöffnung (6), durch die die von der Sauganordnung (1) gereinigte Luft aus der Sauganordnung (1) austreten kann,
- einen Luftkreislauf (7), der sich zwischen der Saugdüse (5) und der mindestens einen Ablassöffnung (6) erstreckt,
- eine Saugeinheit (9), die an dem Luftkreislauf (7) angeordnet ist, wobei die Saugeinheit (9) einen Elektromotor und ein mit dem Elektromotor gekoppeltes Gebläse umfasst, um einen Luftstrom in dem Luftkreislauf (7) von der Ansaugdüse (5) bis zu der mindestens einen Ablassöffnung (6) zu erzeugen, und
- eine Abfalltrenn- und -sammelvorrichtung (8), die an dem Luftkreislauf (7) nach der Saugeinheit (9) angeordnet ist und die von dem Luftstrom, der durch das Gebläse erzeugt wird, durchquert wird, wenn die Saugeinheit (1) in Betrieb ist, wobei die Abfalltrenn- und -sammelvorrichtung (8) im Verhältnis zum Staubsaugergehäuse (3) abnehmbar angebracht ist, wobei die Abfalltrenn- und -sammelvorrichtung (8) Folgendes umfasst:
- einen Abfallsammelbehälter (10), der ein Abfallsammelfach (11) umfasst,
- Abfalltrennmittel, die zumindest teilweise im Abfallsammelfach (11) angeordnet sind,
- einen Handgriff (22) zum Entnehmen der Abfalltrenn- und - sammelvorrichtung (8) aus dem Staubsaugergehäuse (3), wobei der Handgriff (22) im Verhältnis zum Abfallsammelbehälter (10) zwischen einer ersten Griffposition und einer zweiten Griffposition beweglich angebracht ist, und
- zwei Verriegelungselemente (25), die beweglich zwischen einer Verriegelungsposition, in der die Verriegelungselemente (25) so konfiguriert sind, dass sie mit dem Staubsaugergehäuse (3) zusammenwirken, um die Abfalltrenn- und -sammelvorrichtung (8) an dem Staubsaugergehäuse (3) zu verriegeln, und einer Entriegelungsposition, in der die Verriegelungselemente (25) so konfiguriert sind, dass sie das Staubsaugergehäuse (3) freigeben, um ein Entnehmen der Abfalltrenn- und -sammelvorrichtung (8) aus dem Staubsaugergehäuse (3) zu gestatten, angebracht sind, wobei der Handgriff (22) so konfiguriert ist, dass er eine Bewegung der Verriegelungselemente (25) zwischen der Verriegelungsposition und der Entriegelungsposition bewirkt, wenn der Handgriff (22) zwischen der ersten Handgriffposition und der zweiten Handgriffposition verschoben wird, oder wobei der Handgriff (22) über eine Schwenkverbindung (23), die eine Schwenkachse (A23) in der Nähe von nur einem der Enden des Handgriffs (22) definiert, gelenkig an dem Abfallsammelbehälter (10) angebracht ist,
**dadurch gekennzeichnet, dass** der Handgriff (22) von länglicher Form ist und ein Griffteil (220) umfasst, das so konfiguriert ist, dass es von einem Benutzer manipuliert werden kann, und das sich im Wesentlichen in einer mittleren Längsebene (P) des Abfallsammelbehälters (10) erstreckt, wobei die Verriegelungselemente (25) auf beiden Seiten des Greifteils (220) angeordnet sind.

2. Sauganordnung (1) nach dem vorhergehenden Anspruch, **dadurch gekennzeichnet, dass** der Handgriff (22) mechanisch mit den Verriegelungselementen (25) verbunden ist.

3. Sauganordnung (1) nach dem vorhergehenden Anspruch, **dadurch gekennzeichnet, dass** der Handgriff (22) ein Gelenkteil (221) umfasst, das teilweise die Schwenkverbindung (23) bildet und das gelenkig an dem Abfallsammelbehälter (10) um die Schwenkachse (A23) angebracht ist.

4. Sauganordnung (1) nach dem vorhergehenden Anspruch, **dadurch gekennzeichnet, dass** sich das Griffteil (220) im Wesentlichen senkrecht zur Schwenkachse (A23) des Handgriffs (22) erstreckt.

5. Sauganordnung (1) nach dem vorhergehenden Anspruch, **dadurch gekennzeichnet, dass** die Verriegelungselemente (25) zwei Verriegelungsarme (250) aufweisen, die sich jeweils auf beiden Seiten des Gelenkteils (221) erstrecken.

6. Sauganordnung (1) nach dem vorhergehenden Anspruch, **dadurch gekennzeichnet, dass** die Verriegelungsarme (250) sich quer zum Griffteil (220) erstrecken.

7. Sauganordnung (1) nach Anspruch 5 oder 6, **dadurch gekennzeichnet, dass** die Verriegelungsarme (250) gebogen sind und sich um den Abfallsammelbehälter (11) erstrecken.

8. Sauganordnung (1) nach einem der Ansprüche 5 bis 7, **dadurch gekennzeichnet, dass** die Verriegelungselemente (25) ferner zwei Schnappfinger (251) aufweisen, die sich jeweils von einem Verriegelungsarm (250) aus erstrecken.

9. Sauganordnung (1) nach dem vorhergehenden Anspruch, **dadurch gekennzeichnet, dass** die Schnappfinger (251) sich auf gegenüberliegender Seite des Griffteils (220) erstrecken.

10. Sauganordnung (1) nach Anspruch 8 oder 9, **dadurch gekennzeichnet, dass** sich jeder Schnappfinger (251) jeweils von einem freien Ende des Verriegelungsarms (250) erstreckt.

11. Sauganordnung (1) nach einem der vorhergehenden Ansprüche, **dadurch gekennzeichnet, dass** die Abfalltrenn- und -sammelvorrichtung (8) ein Einrastmittel umfasst, das am Handgriff (22) vorgesehen und so konfiguriert ist, dass es mit dem komplementären Einrastmittel, das an dem Abfallsammelbehälter (10) vorgesehen ist, zusammenwirkt, um den Handgriff (22) in der ersten Griffposition und/oder in der zweiten Griffposition zu halten.

12. Sauganordnung (1) nach einem der vorhergehenden Ansprüche, **dadurch gekennzeichnet, dass**, wenn der Handgriff (22) die erste Griffposition einnimmt, das Griffteil (220) in einen an dem Abfallsammelbehälter (10) vorgesehenen Aufnahmehohlraum (24) zurückgezogen wird, und dass, wenn der Handgriff (22) die zweite Griffposition einnimmt, das Griffteil (220) im Verhältnis zur einer äußeren Behälterfläche (150) vorsteht, die an dem Abfallsammelbehälter (10) vorgesehen ist und die von der Außenseite der Sauganordnung (1) zugänglich ist.

13. Sauganordnung (1) nach einem der vorhergehenden Ansprüche, **dadurch gekennzeichnet, dass** der Abfallsammelbehälter (10) einen Außenwand (15) aufweist, die von der Außenseite der Sauganordnung (1) zugänglich ist, wobei die Schwenkverbindung (23) zwischen dem Abfallsammelfach (11) und der Außenwand (15) des Abfallsammelbehälters (10) angeordnet ist.

14. Sauganordnung (1) nach einem der vorhergehenden Ansprüche, **dadurch gekennzeichnet, dass** die Abfalltrenn- und -sammelvorrichtung (8) vom Zyklon-Typ ist.

15. Sauganordnung (1) nach einem der vorhergehenden Ansprüche, **dadurch gekennzeichnet, dass** die Sauganordnung (1) ein erstes und ein zweites Hauptrad (29, 30) umfasst, die im Verhältnis zum Staubsaugergehäuse (3) drehbeweglich angebracht sind, wobei sich die Verriegelungselemente (25) teilweise zwischen dem Abfallsammelbehälter (11) und dem ersten und dem zweiten Hauptrad (29, 30) erstrecken.

## Claims

1. A suction assembly (1) comprising:
- a vacuum cleaner housing (3),
- a suction nozzle (5) through which outside air can be sucked in by the suction assembly (1),
- at least one exhaust port (6) through which air cleaned by the suction assembly (1) can exit the suction assembly (1),
- an aeraulic circuit (7) which extends between the suction nozzle (5) and the at least one exhaust port (6),
- a suction unit (9) arranged on the aeraulic circuit (7), the suction unit (9) comprising an electric motor and a fan coupled to the electric motor to generate an air flow in the aeraulic circuit (7) from the suction nozzle (5) to the at least one exhaust port (6), and
- a waste separation and collection device (8) which is arranged on the aeraulic circuit (7) upstream of the suction unit (9) and which is crossed by the air flow generated by the fan when the suction assembly (1) is in operation, the waste separation and collection device (8) being removably mounted relative to the vacuum cleaner housing (3), the waste separation and collection device (8) comprising:
- a waste collection bowl (10) comprising a waste collection container (11),
- waste separation means arranged at least partially in the waste collection container (11),
- a grip handle (22) for removing the waste separation and collection device (8) from the vacuum cleaner housing (3), the grip handle (22) being movably mounted relative to the waste collection bowl (10) between a first handle position and a second handle position, and
- two locking members (25) movably mounted between a locking position in which the locking members (25) are configured to cooperate with the vacuum cleaner housing (3) so as to lock the waste separation and collection device (8) on the vacuum cleaner housing (3), and an unlocking position in which the locking members (25) are configured to release the vacuum cleaner housing (3) so as to allow removal of the waste separation and collection device (8) from the vacuum cleaner housing (3), the grip handle (22) being configured to cause a displacement of the locking members (25) between the locking position and the unlocking position when the grip handle (22) is displaced between the first handle position and the second handle position, wherein the grip handle (22) is hingedly mounted on the waste collection bowl (10) via a pivot connection (23) which defines a pivot axis (A23) in the vicinity of only one of the ends of the grip handle (22),
**characterized in that** the grip handle (22) has an elongated shape and includes a grip portion (220) which is configured to be manipulated by a user and which extends substantially in a median longitudinal plane (P) of the waste collection bowl (10), the locking members (25) being arranged on either side of the grip portion (220).

2. The suction assembly (1) according to the preceding claim, **characterized in that** the grip handle (22) is mechanically connected to the locking members (25).

3. The suction assembly (1) according to the preceding claim, **characterized in that** the grip handle (22) includes a hinge portion (221) which partially forms the pivot connection (23) and which is hingedly mounted on the waste collection bowl (10) about the pivot axis (A23).

4. The suction assembly (1) according to the preceding claim, **characterized in that** the grip portion (220) extends substantially perpendicular to the pivot axis (A23) of the grip handle (22).

5. The suction assembly (1) according to the preceding claim, **characterized in that** the locking members (25) include two locking arms (250) extending respectively on either side of the hinge portion (221).

6. The suction assembly (1) according to the preceding claim, **characterized in that** the locking arms (250) extend transversely to the grip portion (220).

7. The suction assembly (1) according to claim 5 or 6, **characterized in that** the locking arms (250) are curved and extend around the waste collection container (11).

8. The suction assembly (1) according to any one of claims 5 to 7, **characterized in that** the locking members (25) further include two hooking fingers (251) each extending from a respective locking arm (250).

9. The suction assembly (1) according to the preceding claim, **characterized in that** the hooking fingers (251) extend opposite the grip portion (220).

10. The suction assembly (1) according to claim 8 or 9, **characterized in that** each hooking finger (251) extends from a free end of the respective locking arm (250).

11. The suction assembly (1) according to any one of the preceding claims, **characterized in that** the waste separation and collection device (8) comprises indexing means provided on the grip handle (22) and configured to cooperate with complementary indexing means provided on the waste collection bowl (10) so as to hold the grip handle (22) in the first handle position and/or in the second handle position.

12. The suction assembly (1) according to any one of the preceding claims, **characterized in that** when the grip handle (22) occupies the first handle position, the grip portion (220) is retracted into a receiving cavity (24) provided on the waste collection bowl (10), and **in that**, when the grip handle (22) occupies the second handle position, the grip portion (220) projects with respect to an external bowl surface (150) which is provided on the waste collection bowl (10) and which is accessible from outside the suction assembly (1).

13. The suction assembly (1) according to any one of the preceding claims, **characterized in that** the waste collection bowl (10) includes an outer wall (15) which is accessible from outside the suction assembly (1), the pivot connection (23) being arranged between the waste collection container (11) and the outer wall (15) of the waste collection bowl (10).

14. The suction assembly (1) according to any one of the preceding claims, **characterized in that** the waste separation and collection device (8) is of the cyclonic type.

15. The suction assembly (1) according to any one of the preceding claims, **characterized in that** the suction assembly (1) includes first and second main wheels (29, 30) mounted movable in rotation relative to the vacuum cleaner housing (3), the locking members (25) extending partially between the waste collection container (11) and the first and second main wheels (29, 30).
